# EUROPÄISCHE PATENTSCHRIFT

(11) **EP 1 752 065 B1**
(45) Veröffentlichungstag und Bekanntmachung des Hinweises auf die Patenterteilung: **04.11.2009**
(21) Anmeldenummer: 06015642.9
(22) Anmeldetag: 27.07.2006
(51) Int. Cl.: A45D 40/26, A45D 19/00, A46B 9/02

(54) **Applikator für ein Kosmetikum, insbesondere für Mascara oder ein Haarfärbemittel**
Applicator for a cosmetic product, in particular for mascara or a hair dye
Applicateur pour un produit cosmétique, en particulier pour mascara ou une composition de coloration capillaire

(30) Priorität: 11.08.2005 EP 05017439
(43) Veröffentlichungstag der Anmeldung: 14.02.2007
(73) Patentinhaber: GEKA BRUSH GMBH, 91572 Bechhofen-Waizendorf (DE)
(72) Erfinder: Dumler, Norbert, 91522 Ansbach (DE); Kulik, Daniela, 91555 Feuchtwangen (DE)
(74) Vertreter: Schneck, Herbert

(56) Entgegenhaltungen:
- EP-A- 1 607 020
- US-A- 3 892 248
- US-A- 4 744 377
- US-A1- 2002 014 251

## Beschreibung

Die Erfindung richtet sich auf einen Applikator für ein Kosmetikum, insbesondere für Mascara oder ein Haarfärbemittel, umfassend einen mit einem Stiel verbindbaren Grundkörper mit einer Mehrzahl von im Abstand voneinander parallel zueinander angeordneter Scheiben.

Ein derartiger Applikator ist beispielsweise bekannt aus US 3 892 248, DE 31 14 748 A1, DE 80 25 937 U1, US 4,527,575 A, US 6,345,626 B1 und EP 0 038 524 A.

In der US 2002/0014251 A1 wird ein Applikator beispielsweise zum Auftragen von Mascara beschrieben, der scheibenförmige Besatzelemente umfasst. Diese Besatzelemente sind allerdings nicht parallel zueinander angeordnet. Benachbarte Besatzelemente sind jeweils gegeneinander verkippt. Der Verkippungswinkel bezüglich der Mittellängsachse kann im Bereich zwischen 45° und 90° variieren. Der aufgrund der Verkippung resultierende größte Abstand zwischen zwei benachbarten scheibenförmigen Besatzelementen kann im Bereich zwischen 1 mm und 5 mm liegen.

Im Gegensatz zu durch Verdrillen von Drähten zum Festlegen der Borsten hergestellten Mascara-Bürstchen eröffnen derartige durch Spritzgießen hergestellte Bürstchen einen viel weiteren Gestaltungsspielraum.

Die Formgebung der vorstehend erwähnten, vorbekannten Applikatoren mit einer Mehrzahl von Scheiben war vornehmlich durch spritzgießtechnische und entformungstechnische Vorgaben bestimmt.

Neuere Spritzgießtechniken ermöglichen demgegenüber weitaus individuellere Formgebungen, weshalb hiervon ausgehend der Erfindung die Aufgabe zugrunde liegt, unter Ausnutzung dieser Möglichkeiten die Auftrags- und Kämmeigenschaften zu verbessern.

Diese Aufgabe wird bei einem gattungsgemäßen Applikator erfindungsgemäß dadurch gelöst, dass der Scheibenabstand im Scheitelbereich bei 0,2 bis 2,4 mm, insbesondere bei 0,2 bis 1,6 mm, und im Fußbereich bei 0,0 bis 1, 2mm, insbesondere bei 0,1 bis 0,7 mm liegt.

Vorzugsweise sind die Scheiben anwendungsspezifisch strukturiert. Dies ist so zu verstehen, dass die Scheiben keine in Umfangsrichtung gleichmäßige, streng scheibenförmige Geometrie aufweisen, sondern in sich und insbesondere in ihrem äußeren Randbereich strukturiert sind. Dem liegt die Erkenntnis zugrunde, dass der ganz überwiegende Teil des Auftrags- und Kämmverhaltens durch den Randbereich des Applikators vorgegeben wird. Dem Rechnung tragend wurden beispielsweise bei gedrehten Mascara-Bürstchen schon Borsten eingesetzt, deren Enden meiselförmig ausgebildet sind (vgl. DE 102 32 589 A1). Diese Entwicklung wird nun für durch Spritzgießen hergestellte Bürstchen konsequent fortgesetzt. Durch die erfindungsgemäße Dimensionierung wird bezogen auf eine übliche Besatzlänge von 25,4 mm eine größere Scheibendichte als herkömmlich und damit eine besonders gute Wimpernseparierung und ―kämmung erreicht.

In weiterer Ausgestaltung der Erfindung kann vorgesehen sein, dass der Grundkörper aus einem ersten, härteren Kunststoff und die Scheiben aus einem zweiten, weicheren Kunststoff bestehen, wodurch einerseits die Längsstabilität des Applikators gewährleistet ist und andererseits vorteilhafte Auftragseigenschaften erreicht werden.

Weiterhin kann vorgesehen sein, dass die Scheiben von einer oder mehreren in Längsrichtung verlaufenden Nuten durchsetzt sind. Hierdurch werden zusätzliche Reservoirs für das zu applizierende Kosmetikum geschaffen und gleichzeitig wird aufgrund der hierdurch ausgebildeten radial verlaufenden Kanten die Kämm- und Separationswirkung erhöht.

Die Nuten können auch von Scheibe zu Scheibe versetzt eingebracht sein.

Eine bevorzugte Ausführungsform sieht vor, dass die Scheiben im Querschnitt konisch ausgebildet sind, wobei an der Konusspitze eine konkave Nut vorgesehen sein kann.

Alternativ können die Scheiben auch zueinander parallele Außenflächen aufweisen und im Peripheriebereich im Querschnitt halbkreisförmig abgerundet sein.

Sofern vorstehend und im Nachfolgenden von Scheiben die Rede ist, könnten diese auch als Ringe bezeichnet werden, weil sie von einer Längsausnehmung durchsetzt werden können.

Die Scheiben können auch im Zweikomponenten-Spritzgießverfahren hergestellt sein, sodass sie aus einem weicheren Kunststoff bestehen, während ein Zentralkörper oder Grundkörper aus einem härteren Kunststoff besteht.

Eine weitere Variante sieht vor, dass ausgehend von einem im Wesentlichen konischen Querschnitt im Bereich der Konusspitze eine wulstartige, umlaufende Verdickung ausgebildet ist.

Zur Erzielung eines ausgeprägten Curl-Effekts, d. h. zur Aufwölbung der Wimpern beim Kämmen, kann jede Scheibe eine Abstufung aufweisen, an der die Wimpern beim Kämmen zur Anlage kommen.

Die Scheibenkonfiguration kann in der Aufsicht vorzugsweise rund, rechteckig, mit Vorsprüngen versehen oder nach Art eines vierblättrigen Kleeblatts ausgebildet sein.

Die Tiefe der Nuten zwischen den einzelnen Scheiben liegt günstigerweise bei 0,5 bis 3,0 mm, vorzugsweise bei ca. 2,25 mm.

Die Breite der Scheiben im Fußbereich liegt mit Vorteil bei 0,2 bis 1,2 mm.

Ein erfindungsgemäßer Applikator kann durch Ein- oder Zweikomponentenspritzen hergestellt werden, wobei insbesondere eine Kombination von TPE oder TPU für die Scheiben und PP, PE, POM, PBT, PA für den Grundkörper in Betracht kommt. Der Grundkörper kann auch durch ein Metallrohr gebildet sein.

Ist der Applikator aus einem Kunststoff hergestellt, so ist vorzugsweise PE, PP, PA, PBT oder Polyester und Polyacryl bevorzugt.

Nachfolgend wird die Erfindung anhand eines bevorzugten Ausführungsbeispiels in Verbindung mit der Zeichnung näher erläutert. Dabei zeigen:
- Fig. 1a bis 1f: einen Querschnitt durch jeweils eine einzelne Scheibe bzw. eine Aufsicht zur Veranschaulichung unterschiedlicher Scheibenstrukturen,
- Fig. 2: eine Aufsicht auf eine einzelne Scheibe mit radialen Nuten,
- Fig. 3: einen Längsschnitt durch ein vollständiges erfindungsgemäßes Mascara-Bürstchen,
- Fig. 4: eine perspektivische Ansicht des aus Scheiben gebildeten Besatzes,
- Fig. 5 bis 7: verschiedene Querschnittskonfigurationen der Scheiben geschnitten in der Scheibenebene und
- Fig. 8: eine Ansicht einer vorteilhaften Ausgestaltung des Grundkörpers.

Ein erfindungsgemäßes Mascara-Bürstchen 1 umfasst einen stabartigen, länglichen Grundkörper 2 mit einem Verbindungsabschnitt 3 zur Befestigung an einem Stiel. Der Besatz 4 besteht aus einer Mehrzahl von Scheiben 5, die einstückig mit dem Scheibenfuß verbunden sind, wobei in Längsrichtung verlaufende konkave Nuten 6 wahlweise vorgesehen sind, zwischen welchen konvex gewölbte Kämme 7 ausgebildet sind.

In Fig. 1a ist eine erste Querschnittskonfiguration einer Scheibe 5a mit planparallelen Seitenwänden und halbkreisförmiger Peripherie 8 dargestellt.

Bei der Ausführungsform nach Fig. 1b ist die Scheibe 5b im Querschnitt konisch mit abgerundeter Peripherie 9 ausgebildet. Diese Ausführungsform ist besonders bevorzugt.

Bei dieser Ausführungsform, aber auch bei anderen hier beschriebenen Ausführungsformen beträgt die Breite der Scheibenfüße beim Übergang in den Grundkörper 2 0,2 mm bis 1,2 mm, der Abstand der Fußbereiche zweier benachbarter Scheiben 0,0 mm bis 1,2 mm, der Abstand der Scheibenspitzen bzw. der Mittellängslinien zweier benachbarter Spitzen 0,2 mm bis 2,4 mm, die wirksame Scheibenhöhe 0,5 mm bis 8,0 mm, insbesondere 1,5 bis 1,7 mm, der Durchmesser jeder Scheibe bei 4,0 mm bis 15 mm, eine Scheibenzahl von 127 bis 140 bezogen auf eine "Besatzlänge" von 25,4 mm oder anders gesagt, eine Scheibendichte von 5 bis 50 Scheiben pro 10 mm, wobei die Besatzlänge zwischen 10 mm und 100 mm liegen kann. Der Konuswinkel liegt bei 0,75° bis 99°, insbesondere bei 0,75° bis 2,5°, und der Spitzen-Krümmungsradius bei 0,025 mm bis 0,5 mm.

Fig. 1c zeigt eine Abwandlung von Fig. 1b mit einer Nut 10 an der Peripherie.

Bei der in Fig. 1d dargestellten Ausführungsform ist die Scheibe 5d im Querschnitt ebenfalls konisch, weist an der Peripherie 11 jedoch eine abgerundete Verdickung auf.

Die Ausführungsform nach Fig. 1e zeigt eine Scheibe 5e, welche im Querschnitt konisch ist und eine Peripherie 12 mit einer Mehrzahl von umlaufenden Nuten 13 aufweist.

Die Ausführungsform nach Fig. 1f zeigt eine Scheibe 5f mit konischen Flanken 14 bzw. 15, die zur Erzielung eines Curl-Effekts durch eine Abstufung 16 unterbrochen sind.

In Fig. 2 ist eine Schnittdarstellung durch eine Scheibe 5 zu sehen, wobei eine Mehrzahl radialer Nuten 6 vorgesehen ist, zwischen denen Kämme 7 ausgebildet sind.

Die Nuten 6 müssen nicht notwendigerweise, wie in Fig. 4 dargestellt, in Längsrichtung durchgehend ausgebildet sein, sondern können von Scheibe zu Scheibe auch versetzt ausgebildet werden.

In Fig. 5 ist eine Scheibe 5 dargestellt, die Ausnehmungen bzw. Nuten 6 aufweist, wobei in der Mitte jeder Ausnehmung bzw. Nut 6 eine Borste 17 angeordnet ist.

Bei der Ausführungsform nach Fig. 6 ist vorgesehen, dass die Scheiben 5 einen annähernd quadratischen Querschnitt mit abgerundeten Seitenflächen aufweisen.

Bei der Ausführungsform nach Fig. 7 besitzen die Scheiben 5 ebenfalls einen im Wesentlichen quadratischen Querschnitt, wobei die Seitenflächen konkav und die Eckbereiche abgerundet ausgebildet sind.

In Fig. 8 ist ein Grundkörper 2 mit einem Stielansatz 3 dargestellt, der einen im Querschnitt fünfeckigen Bereich 18 aufweist. Der Grundkörper 2 ist innen hohl und weist mehrere Austrittsöffnungen 19 auf. Dementsprechend ist es möglich, durch die Längsausnehmung und die Durchtrittsöffnungen 19 im Zweikomponenten-Spritzgießverfahren eine zweite, insbesondere weichere Komponente zur Ausbildung der Scheiben 5 zu spritzen. Der Grundkörper 2 weist Vorsprünge 20 auf, die verhindern, dass der Borstenkörper in axialer Richtung abgestreift werden kann.

Ergänzend bzw. abweichend von den vorstehend beschriebenen Ausführungsbeispielen kann vorgesehen sein, dass die Scheiben und deren Zentralbereich einstückig aus einem Material gespritzt sind, oder aber dass der Zentralbereich aus einem ersten Kunststoff besteht und im Zweikomponenten-Spritzgießverfahren die Scheiben an diesen, beispielsweise aus einem weicheren Kunststoff bestehend, angespritzt sind.

Die Scheiben können am Umfang wenigstens eine Ausnehmung aufweisen, wobei mehrere in axialer Richtung hintereinander liegende Ausnehmungen aufeinanderfolgender Scheiben eine Nut ausbilden können.

Es kann weiterhin vorgesehen sein, dass im Bereich der Ausnehmung der Scheiben eine oder mehrere Borsten angeordnet sind. In Längsrichtung gesehen können auch abwechselnd Scheiben und Borstenkränze angeordnet sein.

Der Grundkörper kann zur Befestigung an einem Stiel wenigstens abschnittsweise im Querschnitt mehreckig sein, um auf diese Weise eine verdrehsichere Montage zu erzielen.

## Patentansprüche

1. Applikator für ein Kosmetikum, insbesondere für Mascara oder ein Haarfärbemittel, umfassend einen mit einem Stiel verbindbaren Grundkörper (2) mit einer Mehrzahl von im Abstand voneinander parallel zueinander angeordneter Scheiben (5), **dadurch gekennzeichnet, dass** der Scheibenabstand im Scheitelbereich bei 0,2 bis 1,6 mm, und im Fußbereich bei 0,1 bis 0,7 mm liegt, wobei der Grundkörper (2) aus einem ersten, härteren Kunststoff und die Scheiben (5) aus einem zweiten, weicheren Kunststoff bestehen.

2. Applikator nach Anspruch 1, **dadurch gekennzeichnet, dass** die Scheiben (5) von einer oder mehreren in Längsrichtung verlaufenden Nuten (6) durchsetzt sind, wobei die Nuten (6) von Scheibe (5) zu Scheibe (5) versetzt eingebracht sein können.

3. Applikator nach Anspruch 1, **dadurch gekennzeichnet, dass** die Scheiben (5a) planparallele Außenflächen aufweisen und im Peripheriebereich (8) im Querschnitt annähernd halbkreisförmig abgerundet ausgebildet sind.

4. Applikator nach Anspruch 1, **dadurch gekennzeichnet, dass** die Scheiben (5c) im Querschnitt konisch ausgebildet sind.

5. Applikator nach Anspruch 1, **dadurch gekennzeichnet, dass** ausgehend von einem im Wesentlichen konischen Querschnitt im Bereich der Konusspitze eine wulstartige, umlaufende Verdickung (11) ausgebildet ist.

6. Applikator nach Anspruch 1, **dadurch gekennzeichnet, dass** die Scheiben (5f) im Querschnitt gesehen eine Abstufung (16) aufweisen.

7. Applikator nach Anspruch 1, **dadurch gekennzeichnet, dass** die Scheiben (5) in der Aufsicht rund, rechteckig, mit Vorsprüngen versehen oder nach Art eines vierblättrigen Kleeblattes ausgebildet sind.

8. Applikator nach Anspruch 1, **dadurch gekennzeichnet, dass** die Tiefe der Nuten (6) zwischen den einzelnen Scheiben (5) bei 0,5 bis 3,0 mm, vorzugsweise bei ca. 2,25 mm liegt.

9. Applikator nach Anspruch 1, **dadurch gekennzeichnet, dass** die Breite der Scheiben (5) im Fußbereich bei 0,2 bis 1,2 mm liegt.

10. Applikator nach Anspruch 1, **dadurch gekennzeichnet, dass** der Applikator im Zweikomponentenspritzen hergestellt ist, wobei die eine Komponente TPE, also ein thermoplastisches Elastomer, und die andere Komponente TPU, also ein thermoplastisches Polyurethan-Elastomer, ist.

11. Applikator nach Anspruch 4, **dadurch gekennzeichnet, dass** der Konuswinkel 0,75° bis 99°, insbesondere 0,75° bis 25° beträgt.

12. Applikator nach Anspruch 4, **dadurch gekennzeichnet, dass** der Krümmungsradius im Spitzenbereich 0,025 mm bis 0,5 mm beträgt.

## Claims

1. An applicator for a cosmetic product, especially for mascara or hair dye, comprising a main body (2) that is connectable to a handle, said main body having a plurality of discs (5) disposed parallel to one another, spaced apart from one another, **characterized in that** the spacing of the discs in the apex region is 0.2 to 1.6 mm and in the base region 0.1 to 0.7 mm, wherein the main body (2) is composed of a first, harder plastic material and the discs (5) are composed of a second, softer plastic material.

2. An applicator according to claim 1, **characterized in that** the discs (5) are permeated by one or a plurality of grooves (6) extending in the longitudinal direction, wherein the grooves (6) may be placed offset from disc (5) to disc (5).

3. An applicator according to claim 1, **characterized in that** the discs (5a) have plane-parallel outer surfaces and that they are formed approximately semicircularly rounded in cross section in the peripheral region (8).

4. An applicator according to claim 1, **characterized in that** the discs (5c) are formed conical in cross section.

5. An applicator according to claim 1, **characterized in that** extending from a substantially conical cross section, a bead-like circumferential thickened region (11) is formed in the region of the tip of the cone.

6. An applicator according to claim 1, **characterized in that** the discs (5f) viewed in cross section have a stepped region (16).

7. An applicator according to claim 1, **characterized in that** the discs (5) viewed from above are formed round, rectangular, provided with projections, or in the style of a four-leaf clover.

8. An applicator according to claim 1, **characterized in that** the depth of the grooves (6) between the individual discs (5) is 0.5 to 3.0 mm, preferably 2.25 mm.

9. An applicator according to claim 1, **characterized in that** the width of the discs (5) in the base region is 0.2 to 1.2 mm.

10. An applicator according to claim 1, **characterized in that** the applicator is produced by two-component injection molding, one component being TPE, thus a thermoplastic elastomer, and the other component being TPU, thus a thermoplastic polyurethane elastomer.

11. An applicator according to claim 4, **characterized in that** the cone angle is 0.75° to 99°, especially 0.75° to 25°.

12. An applicator according to claim 4, **characterized in that** the radius of curvature in the tip region is 0.025 mm to 0.5 mm.

## Revendications

1. Applicateur pour un produit cosmétique, en particulier pour un mascara ou une teinture de fibres kératiniques, comportant un corps de base (2) pouvant être relié à une tige et muni d'une pluralité de plaquettes (5) disposées à distance les unes des autres et parallèlement entre elles, **caractérisé en ce que** la distance entre les plaquettes au niveau du sommet est de l'ordre de 0,2 à 1,6 mm et au niveau de la base est de l'ordre de 0,1 à 0,7 mm, le corps de base (2) étant réalisé dans une première matière plastique plus dure et les plaquettes (5) étant réalisées dans une deuxième matière plastique plus souple.

2. Applicateur selon la revendication 1, **caractérisé en ce que** les plaquettes (5) sont traversées par une ou plusieurs rainures (6) orientées dans la direction longitudinale, lesdites rainures (6) pouvant être ménagées en étant décalées entre elles d'une plaquette (5) à l'autre.

3. Applicateur selon la revendication 1, **caractérisé en ce que** les plaquettes (5a) comportent des faces extérieures planes et parallèles et sont réalisées dans la zone périphérique (8) sous forme arrondie avec une section à peu près semi-cylindrique.

4. Applicateur selon la revendication 1, **caractérisé en ce que** les plaquettes (5c) sont réalisées avec une section conique.

5. Applicateur selon la revendication 1, **caractérisé en ce que,** à partir d'une section sensiblement conique, un épaississement (11) périphérique en forme de bourrelet est réalisé dans la zone de la pointe du cône.

6. Applicateur selon la revendication 1, **caractérisé en ce que** les plaquettes (5f) comportent un décrochement (16) par référence à la section.

7. Applicateur selon la revendication 1, **caractérisé en ce que** les plaquettes (5), sur une vue en élévation, sont rondes ou rectangulaires, munies de saillies ou réalisées en forme de trèfle à quatre feuilles.

8. Applicateur selon la revendication 1, **caractérisé en ce que** la profondeur des rainures (6) entre les différentes plaquettes est de l'ordre de 0,5 à 3,0 mm, de préférence de l'ordre de 2,25 mm environ.

9. Applicateur selon la revendication 1, **caractérisé en ce que** la largeur des plaquettes (5) au niveau de la base est de l'ordre de 0,2 à 1,2 mm.

10. Applicateur selon la revendication 1, **caractérisé en ce que** ledit applicateur est réalisé par injection de deux composants, l'un des composants étant un TPE, c'est-à-dire un élastomère thermoplastique, et l'autre composant étant un TPU, c'est-à-dire un élastomère polyuréthanne thermoplastique.

11. Applicateur selon la revendication 4, **caractérisé en ce que** l'angle du cône mesure 0,75 ° à 99 °, en particulier 0, 75 ° à 25 °.

12. Applicateur selon la revendication 4, **caractérisé en ce que** le rayon de courbure dans la zone de la pointe est de l'ordre de 0,025 mm à 0,5 mm.
